# EUROPÄISCHE PATENTANMELDUNG

(11) **EP 0 408 900 A1**
(43) Veröffentlichungstag der Anmeldung: **23.01.1991**
(21) Anmeldenummer: 90111314.2
(22) Anmeldetag: 15.06.1990
(51) Int. Cl.: B65B 17/02, B65D 69/00

(54) **Verpackungseinheit**

(30) Priorität: 21.07.1989 DE 3924192
(71) Anmelder: ALBIN SPITZKE KG, D-22041 Hamburg (DE)
(72) Erfinder: Haake, Hans-Georg, D-2860 Osterholz-Scharmbeck (DE)
(74) Vertreter: Minetti, Ralf, Dipl.-Ing.

(57) **Zusammenfassung**

Um auf Verbrauchermärkten dem Verbraucher Verpackungseinheiten zur Verfügung stellen zu können, die jeweils beispielsweise aus drei oder mehreren Einheiten bestehen, welche dem Regal zu entnehmen sind, ohne dafür diese Verpackungseinheiten für ihren Transport mit einer Kunststofffolie umkleiden zu müssen ist vorgesehen, zwei nebeneinanderstehende Verpackungseinheiten (1, 2) vor dem stapeln mit weiteren Verpackungseinheiten durch ein zweiseitig klebendes Klebeband (3) miteinander zu verbinden, welches auf der Oberseite einer Verpackungseinheit angeordnet wird.

## Beschreibung

Die Erfindung betrifft ein Verfahren zum Verpacken von stapelbaren Verpackungseinheiten und die Ausbildung einer Verpackungseinheit, wobei unter Verpackungseinheit unter anderem ein sogenanntes Mehrstückgebinde bzw. ein Multipack zu verstehen ist, das aus einer Zu sammenfassung von beispielsweise drei Dosen oder Flaschen besteht oder auch beispielsweise als sogenannte 6er -Packung ausgebildet sein kann.

Desweiteren kann es sich bei den Verpackungseinheiten um Kartons sowie einzelne in sich bereits fertigverpackte stapelbare Güter handeln. Derartige Verpackungseinheiten kommen heutzutage insbesondere zur Anwendung auf Getränkemärkten oder anderen Super oder Verbrauchermärkten. Die Verpackungseinheiten werden dabei in gestapeltem Zustand in Regale oder auf Paletten dem Verbraucher zur Mitnahme angeboten, wobei für ihn die Gelegenheit gegeben ist, eine oder mehrere Verpak kungseinheiten, die beispielsweise aus einer Zusammenfassung von drei oder sechs oder einer anderen Zahl von Einheiten bestehen, dem Regal oder der Palette zu entnehmen.

Multipacks oder Mehrstückgebinde werden zum Transport auf einer Palette zu einer großen Anzahl von Verpakkungseinheiten zusammengefaßt. Dafür hat es sich bisher als zweckmäßig gezeigt, wenn eine Vielzahl von Verpackungseinheiten auf einem vorzugsweise aus Pappe bestehenden, schalenförmigen Kartontray gestapelt werden und für ihren Zusammenhalt mit einer Kunststofffolie umwickelt oder umschlagen werden, die danach durch eine Wärmebeaufschlagung zum Schrumpfen gebracht wird, so daß sie die aus einer Vielzahl von Verpackungseinheiten bestehende Transporteinheit fest umschließt und einzelne Verpackungseinheiten gegen ein Verrutschen oder Herunterfallen sichert. In der Praxis sind mit dieser Art von Verpackungen jedoch erhebliche Nachteile verbunden. So ist es zunächst einmal notwendig, für die Entnahme der ersten Verpackungseinheiten die Folie auftrennen zu müssen und sie von den Verpakkungseinheiten zu entfernen. Diese Kunststofffolie verbleibt dann nach einer Entnahme der Verpackungseinheiten zusammen mit dem Kartontray regelmäßig als Abfall zurück und sie müssen entsprechend entsorgt werden. Abgesehen von den Materialkosten des Abfalles entstehen für seine Beseitigung Transport- und Perso nalkosten. Vorteilhafter ist es deshalb, wenn dem Verbraucher unter Fortlassung derartiger Kartontrays und Folieneinschläge Verpackungseinheiten zur Verfügung gestellt werden können, die sich einerseits zwar ebenfalls auf einer Palette abstellen und transportieren lassen, bei ihrer Entnahme aus einem Regal jedoch keine Reste in der Art von Abfällen hinterlassen.

Gemäß der Erfindung läßt sich derartiges dadurch erreichen, daß zwei nebeneinander stehende Verpackungseinheiten vor ihrem Stapeln zusammen mit weiteren Verpackungseinheiten auf zumindest einer Seite, das heißt vorzugsweise der Oberseite durch ein zweiseitig klebendes Klebeband miteinander verbunden werden. Ein derartiges Vorgehen erlaubt es, eine Vielzahl von Verpackungseinheiten übereinander zu stapeln, ohne daß ein Verrutschen zu befürchten wäre, wenn der Stapel angehoben wird, um ihn in einem Regal abzusetzen. Andererseits können danach von dem Verbraucher ein oder mehrere Verpackungseinheiten dem Stapel entnommen werden, ohne daß Rückstände wie Abfälle im Regal verbleiben. Dafür reicht es aus, wenn die Klebebänder allein auf der Oberseite der Verpackungseinheiten angeordnet werden, so daß jede Lage von gestapelten Verpackungseinheiten gegen ein Verschieben gesichert ist durch die Klebebänder auf den Verpackungseinheiten der darunterliegenden Lage. Die Entnahme einzelner Verpakkungseinheiten vom Stapel wird dabei erleichtert, wenn das Klebeband auf seiner Ober und Unterseite Haft schichten von unterschiedlicher Klebekraft trägt. Wird die außenliegende Haftschicht von geringerer Klebkraft ausgebildet als diejenige Haftschicht, mit der das Klebeband auf einer Verpackungseinheit befestigt ist, so reicht das bereits als Sicherheit gegen eine Verschiebung aus. Andererseits erleichtert es aber das Abreißen einer obenstehenden Verpackungseinheit von der darunter liegenden Verpackungseinheit, ohne daß diese beschädigt wird durch ein Abreißen ihres Klebebandes aufgrund seiner stärkeren Haftung durch diejenige Klebschicht, die das Klebeband unmittelbar mit seinem Träger verbindet.

Grundsätzlich besteht jedoch auch die Möglichkeit ein Klebeband sowohl auf der Oberseite wie auch auf der Unterseite einer Verpackungseinheit anzuordnen.

In allen Fällen ist es darüber hinaus zweckmäßig, wenn die Klebebänder, welche zwei nebeneinanderstehende Verpackungseinheiten miteinander verbinden, mit einer Reißlinie bzw. Aufreißnaht versehen sind, so daß der Verbraucher Gelegenheit hat, eine einzelne Verpackungseinheit zu erwerben durch ein Abreißen derselben von der benachbarten Verpackungseinheit. Der dafür notwendige manuelle Aufwand kann noch vermindert werden, wenn die Reißnähte mit Trennhilfen versehen sind, wie beispielsweise einem Aufreißband für Folien, wie es allgemein auch Anwendung findet beispielsweise bei der Verpackung von Zigaretten in einer Kunststofffolie.

Im übrigen hat es sich für zweckmäßig gezeigt, wenn transparente Klebebänder zur Anwendung kommen, da solche bei ihrem Verbleib auf der Verpackung nicht die Lesbarkeit oder Sichtbarkeit von Aufdrucken beeinträchtigen.

Ein Ausführugnsbeispiel der Erfindung ist nachstehend unter Bezugnahme auf eine Zeichnung erläutert. In der Zeichnung zeigen:
**Figur 1:** einen Stapel von Verpackungseinheiten;
**Figur 2:** ein Klebeband mit Aufreißnaht und
**Figur 3:** ein Klebeband im Querschnitt.

Der in Figur 1 wiedergegebene Stapel von Bierdosen besteht aus einzelnen Verpackungseinheiten 1 und 2, die paarweise nebeneinander stehend durch ein Klebeband 3 miteinander verbunden sind. Jede Verpackungseinheit 1, 2 ist als sogenanntes Dreierpack ausgebildet für die Zusammenfassung von drei Dosen 8.

Die Klebebänder 3 tragen auf ihrer Unterseite eine stark klebende Haftschicht beispielsweise aus Kautschuk mit einer Klebkraft von 6,0N (Newton) und auf ihrer Oberseite eine schwach klebende Haftschicht 4 von beispielsweise 0,6N aus Acrylat. Damit verbleibt das Klebeband 3 fest mit den Verpackungseinheiten 1 und 2 verbunden, wenn darüber stehende Verpackungseinheiten abgehoben werden, welche gegen ein Verrutschen gesichert sind durch die außenliegende Haftschicht 4 von geringerer Haftkraft.

Damit nicht stets zwei sogenannte Dreierpacks gemeinsam vom Stapel abgenommen zu werden brauchen, sind die Klebebänder jeweils mit einer Reißnaht 6 versehen, die zwischen zwei nebeneinander stehenden Verpackungseinheiten 1 und 2 verläuft, so daß durch ein Aufreißen dieser Naht 6 die Abnahme einer einzelnen Verpackungseinheit 1 möglich ist. Derartiges wird noch erleichtert durch die Anordnung eines Reißbandes 7, mit dem die Reißnaht zu öffnen ist.

Da bei einer Entnahme der Verpackungseinheiten aus dem Stapel die Hilfsmittel der Verpackung mit den Verpakkungseinheiten verbunden bleiben, wird gegenüber vorbekannten Verpackungen der Anfall von Abfällen in den Regalen verhindert und damit deren aufwendige Entsorgung.

## Patentansprüche

**1.** Verfahren zum Verpacken von stapelbaren Verpackungseinheiten, dadurch gekennzeichnet, daß zwei nebeneinanderstehende Verpackungseinheiten (1, 2) vor dem Stapeln mit weiteren Verpackungseinheiten auf mindestens einer Seite durch ein zweiseitig klebendes Klebeband (3) miteinander verbunden werden.

**2.** Verfahren nach Anspruch 1, dadurch gekennzeichnet, daß das Klebeband (3) auf der Oberseite der Verpakkungseinheiten angeordnet wird.

**3.** Verfahren nach Anspruch 1, dadurch gekennzeichnet, daß ein Klebeband auf der Oberseite und ein weiteres Klebeband (3) auf der Unterseite der Verpackungseinheiten (1, 2) angeordnet wird.

**4.** Verpackungseinheit, dadurch gekennzeichnet, daß die Verpackungseinheit (1) durch ein zweiseitig klebendes Klebeband (3) mit der danebenstehenden Verpackungseinheit (2) verbunden ist.

**5.** Verpackungseinheit nach Anspruch 4, dadurch gekennzeichnet, daß ein Klebeband (3) auf der Oberseite von zwei Verpackungseinheiten (1, 2) angeordnet ist.

**6.** Verpackungseinheit nach Anspruch 4, dadurch gekennzeichnet, daß das Klebeband (3) mit einer schwachklebenden Haftschicht (4) und einer starkklebenden Haftschicht (5) versehen ist, von denen die schwachklebende Haftschicht (4) frei liegt.

**7.** Verpackungseinheit nach Anspruch 4, dadurch gekennzeichnet, daß Klebeband (3) mit einer Reißnaht (6) versehen ist.

**8.** Verpackungseinheit nach Anspruch 7, dadurch gekennzeichnet, daß das Klebeband (3) mit einer Trennhilfe (7) versehen ist.

**9.** Verpackungseinheit nach Anspruch 4, dadurch gekennzeichnet, daß das Klebeband (3) transparent ist.

**10.** Verpackungseinheit nach Anspruch 4, dadurch gekennzeichnet, daß eine Verpackungseinheit (1) auf ihrer Oberseite und auf ihrer Unterseite jeweils mit einem Klebeband (3) versehen ist.
